# EUROPÄISCHE PATENTSCHRIFT

(11) **EP 2 815 656 B1**
(45) Veröffentlichungstag und Bekanntmachung des Hinweises auf die Patenterteilung: **27.04.2016**
(21) Anmeldenummer: 14168006.6
(22) Anmeldetag: 13.05.2014
(51) Int. Cl.: A24C 5/34

(54) **Messsystem zur optischen Beurteilung eines stabförmigen Artikels der Tabak verarbeitenden Industrie**
Measuring system for the optical assessment of a rod-shaped article in the tobacco processing industry
Système de mesure destiné à l'évaluation optique d'un article en forme de tige de l'industrie de traitement de tabac

(30) Priorität: 23.05.2013 DE 102013209621
(43) Veröffentlichungstag der Anmeldung: 24.12.2014
(73) Patentinhaber: HAUNI Maschinenbau AG, 21033 Hamburg (DE)
(72) Erfinder: Scherbarth, Thorsten, 21502 Geesthacht (DE); Gast, Hanno, 21256 Handeloh (DE); Fuchs, Sebastian, 22113 Oststeinbek (DE)
(74) Vertreter: Müller Verweyen

(56) Entgegenhaltungen:
- EP-A1- 1 430 796
- EP-B1- 0 704 172
- BE-A1- 815 082

## Beschreibung

Die Erfindung betrifft ein Messsystem zur optischen Beurteilung eines stabförmigen Artikels der Tabak verarbeitenden Industrie, umfassend eine Handhabungsvorrichtung, die zur queraxialen Förderung eines in mindestens einer Aufnahme aufgenommenen stabförmigen Artikels eingerichtet ist, und eine Kamera zur stirnseitigen Inspektion eines in der Handhabungsvorrichtung aufgenommenen stabförmigen Artikels.

EP 1 099 388 A2 offenbart eine Vorrichtung zur offline-Prüfung von Zigaretten mit einer rotierbaren Trommel, die umfangsseitig Mulden zur Aufnahme und queraxialen Förderung von Zigarette aufweist. An einer Stirnseite der Trommel ist eine Tabakdetektionsvorrichtung für das Brandende der Zigaretten mit einer IR-Strahlungsquelle und vier um 90° versetzten IR-Detektoren vorgesehen.

EP 0 704 172 B1 offenbart eine optische Messvorrichtung mit einer Kamera zur Prüfung des stirnseitigen Filterendes einer Filterzigarette insbesondere während des Transports auf einer Muldentrommel einer Filteransetzmaschine.

Bei der Qualitätsbeurteilung von stabförmigen Artikeln der Tabak verarbeitenden Industrie bestehen ständige Anforderungen dahingehend, eine objektive, reproduzierbare Messung mit einer möglichst hohen Messgenauigkeit zu erreichen, um eine möglichst zuverlässige und aussagekräftige Beurteilung der Qualität der stabförmigen Artikel zu ermöglichen.

Die Aufgabe der Erfindung besteht daher darin, ein Messsystem bereitzustellen, das eine objektive, reproduzierbare und genaue Beurteilung der Produktqualität ermöglicht.

Die Erfindung löst diese Aufgabe mit den Merkmalen der unabhängigen Ansprüche. Mittels der erfindungsgemäßen Schneideinrichtung kann eine zu inspizierende Schnittfläche des stabförmigen Artikels mit hoher Qualität erzeugt werden, was eine hohe Beurteilungsgenauigkeit ermöglicht. Die Qualität der erfindungsgemäß erzeugten Schnittfläche ist unabhängig von einer vorhergehenden Bearbeitung des Artikels, beispielsweise unabhängig vom Verschleißzustand eines Messers in einer vorgeordneten Filterstabherstellmaschine, was eine objektive und reproduzierbare Beurteilung ermöglicht. Die Erzeugung der Schnittfläche erfolgt erfindungsgemäß infolge der Förderung in der Handhabungsvorrichtung. Die Handhabungsvorrichtung wird somit sowohl zur Präsentation der zu untersuchenden Stirnfläche des stabförmigen Artikels vor der Kamera, als auch zur Erzeugung der zu inspizierenden Schnittfläche verwendet. Zusätzliche Handhabungsmittel für den stabförmigen Artikel sind daher entbehrlich.

In einer vorteilhaften Ausführungsform ist die Handhabungsvorrichtung eine rotierbare Trommel. Andere Handhabungsvorrichtungen sind aber nicht ausgeschlossen, beispielsweise Linearförderer mit einem endlos umlaufenden oder sich hin und her bewegenden Fördermittel.

Vorzugsweise weist die Handhabungsvorrichtung eine Mehrzahl von Aufnahmen mit unterschiedlichen Querschnittsabmessungen auf. Auf diese Weise können unterschiedliche Produktformate ohne weitere Maßnahmen, insbesondere ohne den aufwändigen Austausch von Formatteilen, gehandhabt werden, indem die Handhabungsvorrichtung für jedes zu untersuchende Format auf die jeweils geeignete Aufnahme eingestellt wird.

Bevorzugt ist die Handhabungsvorrichtung geneigt angeordnet. Dies hat den Vorteil, dass der stabförmige Artikel mit seiner von der zu untersuchenden Seite abgewandten Stirnseite an einem Anschlag schwerkraftbedingt anliegen kann, wodurch die axiale Position des stabförmigen Artikels während des Schnitts und während der Messung genau definiert ist.

Vorzugsweise umfasst die Schneideinrichtung ein Kreismesser, womit eine besonders hohe Qualität der Schnittfläche erreicht werden kann.

Zweckmäßigerweise ist das Messsystem ein offline-Messsystem, da die untersuchten Artikel aufgrund des erfindungsgemäß erzeugten Schnitts ohnehin nicht weiterverarbeitet werden können.

In einer vorteilhaften Ausführungsform ist das Messsystem an einer Förderstrecke für stabförmige Artikel angeordnet und weist vorzugsweise ein Transportmittel zum Transportieren eines aus einer Förderstrecke entnommenen stabförmigen Artikels zu der Handhabungsvorrichtung auf. In dieser Ausführungsform kann die Qualität stabförmiger Artikel in oder nach der Produktion bestimmt werden, um beispielsweise Qualitätsmängel anzeigen zu können und/oder es einem Bediener zu ermöglichen, in den Produktionsprozess einzugreifen. In einer anderen Ausführungsform kann das Messsystem als separate, nicht mit einem Förderstrom verbundene Einheit, beispielsweise als eigenständiges Messgerät bzw. als Laborgerät, ausgeführt sein. In dieser Ausführungsform umfasst das Messsystem vorteilhaft ein Reservoir, aus dem die stabförmigen Artikel der Trommel beispielsweise schwerkraftbedingt zugeführt werden.

Eine bevorzugte Anwendung der Erfindung betrifft die stirnseitige Untersuchung von Channel Ventilated bzw. CV-Filtern, die an ihrem Umfang zwischen dem Filtermaterial und dem Umhüllungsstreifen sich axial erstreckende Belüftungskanäle aufweisen. Eine Vielzahl weiterer Anwendungen ist denkbar, beispielsweise die Auswertung der Lage eines Fadens in einem Filterstab, der Lage oder Form eines koaxialen Filters oder die Form des Hohlraums eines Hollow-Filters. Alternativ oder zusätzlich können Filterparameter wie Durchmesser oder Ovalität gemessen werden.

Die Erfindung wird im Folgenden anhand bevorzugter Ausführungsformen unter Bezugnahme auf die beigefügten Figuren erläutert. Dabei zeigt:
- Fig. 1: ein an einem Filterstab-Massenstrom angeordnetes Messsystem in einer perspektivischen Ansicht;
- Fig. 2: eine weitere perspektivische Ansicht eines an einem Filterstab-Massenstrom angeordneten Messsystems;
- Fig. 3 bis 12:: weitere Ansichten des Messsystems aus unterschiedlichen Perspektiven.

Das Messsystem 10 umfasst eine mittels eines Antriebs 11, insbesondere eines Elektromotors, angetriebene Handhabungsvorrichtung, nämlich eine rotierbare Trommel 12 zur Förderung und Handhabung stabförmiger Artikel der Tabak verarbeitenden Industrie, insbesondere Filterstäbe, Multisegmentfilterstäbe, Filterzigaretten oder Teile davon. Die Trommel 12 ist vorzugsweise zylindrisch geformt und weist an ihrem Außenumfang bzw. ihrer Mantelseite mindestens eine, vorteilhaft eine Mehrzahl, hier beispielsweise neun Aufnahmen, insbesondere Mulden 14 auf, siehe insbesondere Figuren 6, 7. Die Mulden 14 sind vorzugsweise parallel zur Drehachse orientiert. Jede Mulde 14 ist zur Aufnahme jeweils eines stabförmigen, zu untersuchenden Artikels entlang seiner Längsrichtung eingerichtet.

Die Mulden 14 weisen vorzugsweise unterschiedliche Durchmesser auf, die an eine entsprechende Mehrzahl unterschiedlicher Formate bzw. Formatbereiche des stabförmigen Artikels angepasst sind. Im vorliegenden Beispiel ist, siehe Figur 7, die mit "1" bezeichnete Mulde für Artikeldurchmesser im Bereich 6,6 mm bis 6,8 mm, die mit "2" bezeichnete Mulde für Artikeldurchmesser im Bereich >6,8 mm bis 7,0 mm, usw., schließlich die mit "9" bezeichnete Mulde für Artikeldurchmesser im Bereich >8,7 mm bis 9,1 mm vorgesehen. Selbstverständlich können alternativ weniger oder mehr als neun Mulden 14 vorgesehen und/oder den Mulden 14 andere Durchmesserbereiche zugeordnet sein.

In einer rotationsfesten Zuführposition Z in Bezug auf die Trommel 12, hier am unteren Ende der Trommel 12 bzw. bei 6 Uhr (siehe Figur 7), wird ein zu untersuchender Artikel über eine Zuführeinrichtung 15 in die entsprechende Mulde 14 der Trommel 12 eingeführt. Die Trommel 12 wird zuvor gedreht, bis sich die passende Mulde 14 in der Zuführposition Z befindet. Im Beispiel der Figur 3 wird etwa die Mulde 14 Nummer 5 in die Zuführposition Z gedreht, wenn ein Filterstab mit einem Durchmesser im Bereich >7,4 mm bis 7,7 mm inspiziert werden soll. Die Zuführeinrichtung 15 wird später noch genauer erläutert.

Die Rotationsachse der Trommel 12 ist vorteilhaft um einen geeigneten Winkel von vorzugsweise mindestens 30°, beispielsweise 45° geneigt angeordnet. Dies hat den Vorteil, dass der stabförmige Artikel mit seiner von der zu untersuchenden Seite abgewandten Stirnseite an einem Anschlag 16 schwerkraftbedingt anliegen kann, wodurch die axiale Position des stabförmigen Artikels während des Schnitts und während der Messung genau definiert ist. Der Anschlag 16, der am besten in Figur 9 zu sehen ist, ist vorzugsweise mindestens teilringförmig und erstreckt sich um den Umfang der Trommel 12 vorteilhaft mindestens von der Zuführposition Z bis zu der durch die Kamera 13 definierten Messposition M (siehe Figur 7), so dass die axiale Position des stabförmigen Artikels während des Schnitts und der Messung exakt definiert ist. Das den Anschlag 16 ausbildende Anschlagbauteil 17 ist rotationsfest montiert und vorteilhaft vollständig ringförmig.

Das Anschlagbauteil 17 und somit der Anschlag 16 sind vorzugsweise in Axialrichtung der Trommel 12 verschiebbar, um eine Anpassung an unterschiedliche Längen der zu untersuchenden stabförmigen Artikel zu ermöglichen und/oder um die axiale Schnittposition einstellen zu können. In dem gezeigten Ausführungsbeispiel ist das Anschlagbauteil 17 manuell entlang einer axialen Führung 19 verschiebbar und weist zu diesem Zweck ein manuelles Verstellmittel 18 auf. Die axiale Verschiebung des Anschlagbauteils 17 kann alternativ beispielsweise elektrisch gesteuert erfolgen. Andere Arten der axialen Anpassung sind denkbar, beispielsweise mittels eines Satzes auswechselbarer Anschlagbauteile mit unterschiedlichen Axialabmessungen.

Das Messsystem 10 umfasst eine insbesondere mittels eines Elektromotors 22 angetriebene Schneideinrichtung 21, die am besten in Figur 7 zu sehen ist, wo ein die Schneideinrichtung 21 verdeckendes Gehäuseteil abgenommen ist. Die Schneideinrichtung 21 umfasst ein Messer, das vorteilhaft als Kreismesser 23 ausgebildet ist. Die Schneideinrichtung 21 ist der Trommel 12 zugeordnet, d.h. rotationsfest in einer Wirkbeziehung zu der Trommel 12 angeordnet, so dass das rotierende Messer 23 einen stirnseitigen Abschnitt eines zu untersuchenden stabförmigen Artikels abschneidet, der in einer Mulde 14 der Trommel 12 aufgenommen ist, wenn die Mulde 14 mit dem stabförmigen Artikel infolge Rotation der Trommel 12 eine rotationsfeste Schnittposition S überstreicht, die hier beispielsweise bei 3 Uhr aus der Richtung der Kamera betrachtet angeordnet ist. Durch das Abschneiden des stirnseitigen Abschnitts des zu untersuchenden stabförmigen Artikels wird eine hochqualitative zu inspizierende Schnittfläche des stabförmigen Artikels erzeugt.

Das Messer 23 greift vorteilhaft in einen umfangsseitig an der Trommel 12 vorgesehenen, umlaufenden Schlitz 24 ein (siehe Figur 6), der in geringem axialem Abstand zu einer messseitigen Stirnfläche der Trommel 12 angeordnet ist. Auf diese Weise ist die axiale Schnittposition exakt definiert und es wird eine hohe Schnittqualität erreicht, da der zu schneidende Filterstab während des Schnitts auf beiden Seiten der Schnittebene abgestützt wird.

Das Messsystem 10 umfasst eine Kamera 13, die der Trommel 12 zugeordnet, d.h. rotationsfest in einer Messbeziehung zu der Trommel 12 angeordnet ist, so dass die Kamera 13 ein Bild von der mittels der Schneideinrichtung 21 erzeugten Schnittfläche eines stabförmigen Artikels, der in einer Mulde 14 der Trommel 12 aufgenommen ist, aufnehmen kann, wenn diese Mulde 14 mit dem stabförmigen Artikel sich in einer rotationsfesten Messposition M befindet, hier beispielsweise auf 10 Uhr. In der Messposition befindet sich die Stirnseite des zu untersuchenden Artikels demnach im Blickfeld der Kamera 13. Dies ist in Figur 8 dargestellt.

Der Anschlag 16 erhebt sich kontinuierlich von der Schnittposition S zu der Messposition M hin in Richtung zu der Kamera 13, wodurch ein schraubenförmiger Anschlagbereich 33 zwischen der Schnittposition S und der Messposition M gebildet wird. Die Bedeutung des schraubenförmigen Anschlagbereichs 33 wird später erläutert.

Um ein Herausfallen des stabförmigen Artikels aus der Trommel 12 bzw. der Mulde 14 zu verhindern, sind vorteilhaft Führungsmittel 25, 26 vorgesehen, die die Trommel 12 an ihrer Mantelseite kreisbogenförmig umgeben. Die Führungsmittel 25, 26 bestehen beispielsweise jeweils aus einem Paar von axial beabstandeten, kreisbogenförmigen Platten. Andere Ausführungen sind möglich. Im vorliegenden Ausführungsbeispiel ist ein die Schnittposition S überdeckendes Führungsmittel 25 und ein die Messposition M überdeckendes Führungsmittel 26 vorgesehen. Der Abstand des Führungsmittels 25 von der Trommel 12 verringert sich von beiden Seiten zu der Schnittposition S hin, d.h. der Abstand des Führungsmittels 25 von der Trommel 12 ist in der Schnittposition S am geringsten. Dieser Abstand ist so bemessen, dass der stabförmige Artikel in der Schnittposition S leicht in die Mulde 14 gedrückt wird. Auf diese Weise wird sichergestellt, dass der stabförmige Artikel beim Schnitt exakt positioniert und sicher gehalten ist. Das Gleiche gilt für den Abstand des Führungsmittels 26 von der Trommel 12 hinsichtlich der Messposition M. Im oberen Bereich, d.h. im Bereich um 12 Uhr, muss kein Führungsmittel vorgesehen sein, weil hier der Artikel schwerkraftbedingt in der Mulde 14 gehalten wird. Es ist aber nicht ausgeschlossen, dass auch in diesem Bereich ein Führungsmittel vorgesehen ist. Insbesondere kann ein einheitliches Führungsmittel vorgesehen sein, das sich durchgehend über die Schnittposition S und die Messposition M, hier also beispielsweise durchgehend von etwa 6 Uhr bis etwa 9 Uhr, erstreckt.

Die Trommel 12 ist in dem gezeigten Ausführungsbeispiel zum Betrieb im Gegenuhrzeigersinn, aus der Richtung der Kamera betrachtet, eingerichtet. Selbstverständlich kann die Trommel 12 alternativ zum Betrieb im Uhrzeigersinn eingerichtet sein. In diesem Fall kann beispielsweise die Schnittposition bei 9 Uhr und die Messposition bei 2 Uhr liegen. Es sind auch Ausführungsformen mit einem kombinierten Betrieb in beiden Rotationsrichtungen der Trommel 12 denkbar.

In der in den Figuren gezeigten Ausführungsform ist das Messsystem 10 zur offline-Prüfung an einer kontinuierlichen Förderstrecke 20 für stabförmige Artikel angeordnet. Die Förderstrecke 20 kann beispielsweise nachfolgend einer Filterstabherstellmaschine oder Multisegmentfilterherstellmaschine angeordnet sein und umfasst ein Fördermittel 27, beispielsweise ein Förderband, auf dem ein Filterstab-Massenstrom queraxial gefördert wird. An einer Abzweigungsposition ist vorzugsweise eine beidseitig geneigte, sich quer über das Fördermittel 27 erstreckende Rampe 28 vorgesehen, über die der mit dem Fördermittel 27 geförderte Artikel-Massenstrom läuft und die daher auch als Brücke bezeichnet werden kann. Entlang des Firstes der Rampe 28 verläuft eine Quernut 29, die zur Aufnahme eines stabförmigen Artikels bemessen ist.

Das Messsystem 10 umfasst in dieser Ausführungsform ein Transportmittel 31, mittels dessen ein aus der Förderstrecke 20 entnommener stabförmiger Artikel zu der Trommel 12 versendet und dieser zugeführt wird. Das Transportmittel 31 verbindet somit die Förderstrecke 20 mit der Trommel 12. Das Transportmittel 31 bildet vorteilhaft einen im Wesentlichen geschlossenen, von der Förderstrecke 20 bis zu der Trommel 12 verlaufenden Transportkanal aus. Der Transport kann beispielsweise mittels Druckluft erfolgen. In der gezeigten Ausführungsform umfasst das Transportmittel 31 beispielsweise ein Transportrohr 30 (siehe Figur 2) und eine abwärts geneigte Rutsche 32 (siehe Figur 3), wobei die Neigung der Rutsche 32 vorteilhaft der Neigung der Trommel 12 entspricht. Die Rutsche 32 weist eine Längsnut 34 auf (siehe Figur 3), in der ein stabförmiger Artikel in Längsrichtung hinabrutschen kann. Das Transportrohr 30 kommuniziert an einem Ende mit der Quernut 29 der Rampe 28 und mündet an ihrem anderen Ende in das obere Ende der Rutsche 32. Die Rutsche 32 erstreckt sich an ihrem unteren Ende vorteilhaft über mindestens einen Teil der axialen Länge der Trommel 12, was am besten aus Figur 11 ersichtlich ist.

Druckluft aus einer für das Transportmittel 31 vorgesehenen Druckluftquelle kann vorteilhaft zum Spülen eines optischen Elements, insbesondere eines Objektivs oder Fensters, der Kamera 13 über eine entsprechende Druckluftleitung 36 verwendet werden.

Das Messsystem 10 kann einen Sensor 35, insbesondere einen optischen Sensor, aufweisen (siehe Figuren 11, 12), der beispielsweise mittels eines Laserstrahls detektiert, ob sich ein stabförmiger Artikel in einer Mulde 14 der Trommel 12 befindet. Das Detektionsmittel 35 kann beispielsweise am unteren Ende der Rutsche 32 angeordnet sein, wobei der Laserstrahl vorteilhaft antiparallel zu der Rutsche 32 gerichtet ist.

Im Folgenden wird der Ablauf des Messverfahrens beschrieben.

Zunächst wird ein in der Quernut 29 der Rampe 28 liegender stabförmiger Artikel in das Transportrohr 30 eingestoßen, beispielsweise per Druckluft oder mittels eines Aktuators, und vorzugsweise mittels Druckluft durch das Transportrohr 30 bis zu der Rutsche 32 transportiert, auf der der Artikel schwerkraftbedingt und gegebenenfalls druckluftunterstützt hinunterund in die aufnahmebereite Mulde 14 der Trommel 12 hineinrutscht. Die weiter oben beschriebene Zuführeinrichtung 15 wird in dieser Ausführungsform daher durch die Rutsche 32 gebildet.

Wenn der zu untersuchende Artikel vollständig in der entsprechenden Mulde 14 der Trommel 12 aufgenommen ist und insbesondere mit seiner messabgewandten Stirnseite an dem Anschlag 16 anschlägt, wird die Trommel 12 im Gegenuhrzeigersinn gedreht. Während der Artikel die Schnittposition S überstreicht, wird er mittels der Schneideinrichtung 21 bzw. dem rotierenden Kreismesser 23 abgeschnitten, um eine zu untersuchende Schnittfläche zu erzeugen. Das abgeschnittene Stück fällt beispielsweise in einen unterhalb der Trommel 12 angeordneten Auffangbehälter. Der restliche Artikel verbleibt in der Mulde 14.

Anschließend wird die Trommel 12 im Gegenuhrzeigersinn weitergedreht. Dabei wird die messabgewandte Stirnseite des Artikels über den schraubenförmigen Anschlagbereich 33 zwischen der Schnittposition S und der Messposition M geführt, wodurch der Artikel infolge Rotation der Trommel 12 in Richtung zu der Kamera hin axial vorgeschoben wird. Der Vorschub erfolgt dabei zweckmäßigerweise mindestens so weit, dass die abgeschnittene und zu inspizierende Schnittfläche mit der Stirnseite der Trommel 12 fluchtet, vorzugsweise über diese hinaus, so dass eine möglichst störungsfreie Bildnahme der zu inspizierenden Schnittfläche mittels der Kamera 13 erfolgen kann. Der schraubenförmige Anschlagbereich 33 kann nach dem zuvor Gesagten auch als Vorschubmittel bezeichnet werden.

Wenn der Artikel die Messposition S erreicht hat, wird die Kamera 13 angesteuert, um ein hochaufgelöstes Bild von der abgeschnittenen Stirnfläche des Artikels aufzunehmen. Das aufgenommene Bild wird aus der Kamera 13 von einer nicht gezeigten elektronischen Auswerteeinrichtung, insbesondere einem Computer ausgelesen, wo mittels Bildverarbeitungssoftware in geeigneter Weise eine Qualitätsbeurteilung der untersuchten Schnittfläche des stabförmigen Artikels ermittelt bzw. durchgeführt wird. Die elektronische Auswerteeinrichtung kann auch zur Steuerung des Messsystems 10, insbesondere der Trommel 12, der Kamera 13, der Schneideinrichtung 21, des Transportmittels 31 und des Sensors 35, dienen.

Der inspizierte Artikel fällt nach Verlassen des Führungsmittels 26 schwerkraftbedingt beispielsweise in einen unterhalb der Trommel 12 angeordneten Auffangbehälter. Um beispielsweise an der Trommel 12 haftende Artikel sicher zu entsorgen, kann vorteilhaft ein beispielsweise fingerförmiger Mitnehmer 37 vorgesehen sein, siehe Figur 11, der zweckmäßigerweise zwischen der Messposition M bzw. dem Führungsmittel 26 und der Zuführposition Z angeordnet ist. Der rotationsfeste Mitnehmer 37 greift vorteilhaft in eine umlaufende Nut 38 der Trommel 12 ein, in die sich der stabförmige Artikel erstreckt.

In einer in den Figuren nicht gezeigten Ausführungsform kann das Messsystem 10 ein Laborgerät sein. In diesem Fall umfasst das Messsystem 10 zweckmäßigerweise anstelle des Transportmittels 31 ein Artikelreservoir, beispielsweise einen Trichter, in den die Filterstäbe von Hand eingelegt werden können. Das Reservoir kann dann beispielsweise die Zuführeinrichtung 15 bilden, wobei in diesem Fall die Zuführposition Z zweckmäßigerweise am oberen Ende der Trommel 12 angeordnet wäre. Das Reservoir kann beispielsweise auch die Zuführeinrichtung 15 speisen, die dann ähnlich wie die Rutsche 32 ausgestaltet sein kann.

## Patentansprüche

1. Messsystem (10) zur optischen Beurteilung eines stabförmigen Artikels der Tabak verarbeitenden Industrie, umfassend eine Handhabungsvorrichtung (12), die zur queraxialen Förderung eines in mindestens einer Aufnahme (14) aufgenommenen stabförmigen Artikels eingerichtet ist, und eine Kamera (13) zur stirnseitigen Inspektion eines in der Handhabungsvorrichtung (12) aufgenommenen stabförmigen Artikels, **dadurch gekennzeichnet, dass** das Messsystem (10) eine Schneideinrichtung (21) umfasst, die so angeordnet ist, dass ein stabförmiger Artikel infolge der Förderung in der Handhabungsvorrichtung (12) abgeschnitten wird, um eine zu inspizierende Schnittfläche des stabförmigen Artikels zu erzeugen.

2. Messsystem nach Anspruch 1, **dadurch gekennzeichnet, dass** die Handhabungsvorrichtung (12) eine rotierbare Trommel ist.

3. Messsystem nach einem der vorangehenden Ansprüche, **dadurch gekennzeichnet, dass** die Handhabungsvorrichtung (12) eine Mehrzahl von Aufnahmen (14) mit unterschiedlichen Querschnittsabmessungen aufweist.

4. Messsystem nach einem der vorangehenden Ansprüche, **dadurch gekennzeichnet, dass** die Handhabungsvorrichtung (12) geneigt angeordnet ist.

5. Messsystem nach einem der vorangehenden Ansprüche, **dadurch gekennzeichnet, dass** die Schneideinrichtung (21) ein Kreismesser (23) umfasst.

6. Messsystem nach einem der vorangehenden Ansprüche, **dadurch gekennzeichnet, dass** das Messsystem (10) ein Vorschubmittel (33) umfasst, das einen axialen Vorschub eines in der Trommel (12) aufgenommenen stabförmigen Artikels in Richtung zu der Kamera (13) hin infolge Förderung des Artikels von einer Schnittposition S zu einer Messposition M umfasst.

7. Messsystem nach einem der vorangehenden Ansprüche, **dadurch gekennzeichnet, dass** das Messsystem (10) einen Anschlag (16) aufweist, der so angeordnet ist, dass ein in der Aufnahme (14) der Handhabungsvorrichtung (12) aufgenommener stabförmiger Artikel mit seiner messabgewandten Stirnseite daran zur Anlage kommt.

8. Messsystem nach Anspruch 7, **dadurch gekennzeichnet, dass** sich der Anschlag (16) mindestens von einer Zuführposition Z zu einer Messposition M entlang des Umfangs der Handhabungsvorrichtung (12) erstreckt.

9. Messsystem nach Anspruch 8, **dadurch gekennzeichnet, dass** sich der Anschlag (16) von der Schnittposition S zu der Messposition M hin in Richtung zu der Kamera (13) kontinuierlich erhebt.

10. Messsystem nach einem der vorangehenden Ansprüche, **dadurch gekennzeichnet, dass** die Trommel (12) einen umfangsseitigen Schlitz (24) aufweist, in den ein Messer (23) der Schneideinrichtung (21) eingreift.

11. Messsystem nach einem der vorangehenden Ansprüche, **dadurch gekennzeichnet, dass** das Messsystem (10) ein Transportmittel (31) zum Transportieren eines aus einer Förderstrecke (20) entnommenen stabförmigen Artikels zu der Handhabungsvorrichtung (12) umfasst.

12. Messsystem nach Anspruch 11, **dadurch gekennzeichnet, dass** der Transport des stabförmigen Artikels in dem als Kanal ausgebildeten Transportmittel (31) mittels Druckluft erfolgt.

13. Messsystem nach Anspruch 12, **dadurch gekennzeichnet, dass** Druckluft aus einer für das Transportmittel (31) vorgesehenen Druckluftquelle zum Spülen eines optischen Elements der Kamera (13) verwendet wird.

14. Messsystem nach einem der vorangehenden Ansprüche, **dadurch gekennzeichnet, dass** das Messsystem (10) ein offline-Messsystem ist.

15. Messsystem nach einem der vorangehenden Ansprüche, **dadurch gekennzeichnet, dass** das Messsystem einen insbesondere optischen Sensor (35) zum Detektieren eines in einer Aufnahme (14) der Trommel (12) befindlichen stabförmigen Artikels umfasst.

## Claims

1. Measuring system (10) for the optical evaluation of a rod-shaped product of the tobacco processing industry, including a handling device (12) which is adapted for transverse conveyance of a rod-shaped product mounted in at least one mounting (14), and a camera (13) for the frontend inspection of a rod-shaped product mounted in the handling device (12),
**characterized in that** the measuring system (10) includes a cutting device (21) which is arranged in such a way that a rod-shaped product as a result of being conveyed in the handling device (12) is cut off to produce a cut surface of the rod-shaped product which is to be inspected.

2. Measuring system according to claim 1, **characterized in that** the handling device (12) is a rotatable drum.

3. Measuring system according to any one of the preceding claims, **characterized in that** the handling device (12) comprises a plurality of mountings (14) having different cross-sectional dimensions.

4. Measuring system according to any one of the preceding claims, **characterized in that** the handling device (12) is arranged to be inclined.

5. Measuring system according to any one of the preceding claims, **characterized in that** the cutting device (21) includes a circular knife (23).

6. Measuring system according to any one of the preceding claims, **characterized in that** the measuring system (10) includes a feeding device (33) involving an axial feed motion of a rod-shaped product mounted in the drum (12) in the direction towards the camera (13) as a result of the product being conveyed from a cutting position S to a measuring position M.

7. Measuring system according to any one of the preceding claims, **characterized in that** the measuring system (10) comprises an abutment (16) which is arranged in such a way that a rod-shaped product mounted in the mounting (14) of the handling device (12) gets to abut thereon with its front end facing away from the measuring system.

8. Measuring system according to claim 7, **characterized in that** the abutment (16) extends at least from a feeding position Z to a measuring position M along the circumference of the handling device (12).

9. Measuring system according to claim 8, **characterized in that** the abutment (16) continuously rises from the cutting position S towards the measuring position M in the direction of the camera (13).

10. Measuring system according to any one of the preceding claims, **characterized in that** the drum (12) comprises a circumferential slit (24) into which a knife (23) of the cutting device (21) engages.

11. Measuring system according to any one of the preceding claims, **characterized in that** the measuring system (10) includes a transport means (31) for transporting a rod-shaped product withdrawn from a conveying line (20) to the handling device (12).

12. Measuring system according to claim 11, **characterized in that** the transport of the rod-shaped product in the transport means (31), which is formed as a channel, is effected using compressed air.

13. Measuring system according to claim 12, **characterized in that** compressed air from a compressed-air source provided for the transport means (31) is used to rinse an optical element of the camera (13).

14. Measuring system according to any one of the preceding claims, **characterized in that** the measuring system (10) is an offline measuring system.

15. Measuring system according to any one of the preceding claims, **characterized in that** the measuring system includes an in particular optical sensor (35) for detecting a rod-shaped product situated in a mounting (14) of the drum (12).

## Revendications

1. Système de mesure (10) destiné à l'évaluation optique d'un article en forme de tige de l'industrie de traitement de tabac, comprenant un dispositif de manipulation (12), qui est agencé pour le transport transversal à l'axe d'un article en forme de tige logé dans au moins un logement (14), et une caméra (13) pour l'inspection frontale d'un article en forme de tige logé dans le dispositif de manipulation (12), **caractérisé en ce que** le système de mesure (10) comprend un moyen de coupe (21) disposé de telle sorte qu'un article en forme de tige est coupé à la suite du transport dans le dispositif de manipulation (12) pour générer une surface de coupe à inspecter de l'article en forme de tige.

2. Système de mesure selon la revendication 1, **caractérisé en ce que** le dispositif de manipulation (12) est un tambour rotatif.

3. Système de mesure selon l'une des revendications précédentes, **caractérisé en ce que** le dispositif de manipulation (12) présente une pluralité de logements (14) comportant différentes dimensions de section transversale.

4. Système de mesure selon l'une des revendications précédentes, **caractérisé en ce que** le dispositif de manipulation (12) est disposé incliné.

5. Système de mesure selon l'une des revendications précédentes, **caractérisé en ce que** le moyen de coupe (21) comprend une lame circulaire (23).

6. Système de mesure selon l'une des revendications précédentes, **caractérisé en ce que** le système de mesure (10) comprend un moyen d'avance (33), qui comprend une avance axiale d'un article en forme de tige logé dans le tambour (12) en direction de la caméra (13) à la suite du transport de l'article d'une position de coupe S vers une position de mesure M.

7. Système de mesure selon l'une des revendications précédentes, **caractérisé en ce que** le système de mesure (10) présente une butée (16) disposée de telle sorte qu'un article en forme de tige logé dans le logement (14) du dispositif de manipulation (12) y vient en appui avec sa face frontale tournée opposée au système de mesure.

8. Système de mesure selon la revendication 7, **caractérisé en ce que** la butée (16) s'étend au moins depuis une position d'alimentation Z jusqu'à une position de mesure M le long de la circonférence du dispositif de manipulation (12).

9. Système de mesure selon la revendication 8, **caractérisé en ce que** la butée (16) s'élève en continu de la position de coupe S vers la position de mesure M en direction de la caméra (13).

10. Système de mesure selon l'une des revendications précédentes, **caractérisé en ce que** le tambour (12) présente une fente (24) périphérique, dans laquelle s'engage une lame (23) du moyen de coupe (21).

11. Système de mesure selon l'une des revendications précédentes, **caractérisé en ce que** le système de mesure (10) comprend un moyen de transport (31) pour le transport d'un article en forme de tige prelevé d'un chemin de transport (20) vers le dispositif de manipulation (12).

12. Système de mesure selon la revendication 11, **caractérisé en ce que** le transport de l'article en forme de tige s'effectue dans le moyen de transport (31) réalisé sous forme de canal au moyen d'air comprimé.

13. Système de mesure selon la revendication 12, **caractérisé en ce que** de l'air comprimé provenant d'une source d'air comprimé prévue pour le moyen de transport (31) est utilisé pour nettoyer un élément optique de la caméra (13).

14. Système de mesure selon l'une des revendications précédentes, **caractérisé en ce que** le système de mesure (10) est un système de mesure autonome.

15. Système de mesure selon l'une des revendications précédentes, **caractérisé en ce que** le système de mesure comprend un capteur (35) en particulier optique destiné à détecter un article en forme de tige se trouvant dans un logement (14) du tambour (12).
